# EUROPÄISCHE PATENTSCHRIFT

(11) **EP 0 235 632 B1**
(45) Veröffentlichungstag und Bekanntmachung des Hinweises auf die Patenterteilung: **22.05.1991**
(21) Anmeldenummer: 87101953.5
(22) Anmeldetag: 12.02.1987
(51) Int. Cl.: B41J 11/00, B41J 13/00, B41J 15/06

(54) **Papiertransporteinrichtung für Einzelblätter und Endlospapierbahnen in Druckern, insbesondere in Matrixdruckern**
Paper feed device for sheets and endless forms in printers, in particular matrix printers
Dispositif d'alimentation en papier pour feuilles et en bandes dans les imprimantes en particulier des imprimantes matricielles

(30) Priorität: 04.03.1986 DE 3607079
(43) Veröffentlichungstag der Anmeldung: 09.09.1987
(73) Patentinhaber: MANNESMANN Aktiengesellschaft, 40027 Düsseldorf (DE)
(72) Erfinder: Gomoll, Günter, Dipl.-Ing (FH), D-7916 Nersingen/Leibi (DE); Hauslaib, Wolfgang, Dipl.-Ing (FH), D-7907 Langenau (DE)

(56) Entgegenhaltungen:
- EP-A- 0 071 713
- CH-A- 626 832
- DE-A- 2 533 782
- US-A- 4 548 523

## Beschreibung

Die Erfindung betrifft eine Papiertransporteinrichtung für Einzelblätter und Enlospapierbahnen in Druckern, insbesondere in Matrixdruckern, mit einem Druckwiderlager und diesem zugeordneten Friktionsrollenpaaren sowie einem Traktor für die Endlosbahn, wobei in Papierführungsrichtung vor dem Druckwiderlager für ein Einzelblatt ein Einlauf-Friktionsrollenpaar und für eine Endlospapierbahn ein Schubtraktor angeordnet sind und wobei hinter dem Druckwiderlager ein Auslaut-Friktionsrollenpaar vorgesehen ist.

Von derartigen Papiertransporteinrichtungen wird die Verarbeitung von Einzelblättern und Endlospapierbahnen also in grober Einteilung von endlichen und endlosen Papierbahnen gefordert, wobei das Einfädeln der Einzelblätter und Endlospapierbahnen sowie das Verarbeiten, d.h. Bedrucken und Vorschieben weitestgehend störungsfrei erfolgen sollen. In derartigen Papiertransporteinrichtungen werden jedoch nicht nur Einzelblätter und Endlospapierbahnen, sondern auch Flugtickets, Scheckkarten, Belege aller Art, Aufkleber u.dgl. verarbeitet.

Beim Einführen, Bedrucken und Herausführen derartiger endlicher und endloser Papierbahnen entstehen die unterschiedlichsten Probleme. So werden z.B. je nach Lage der Antriebsorgane ungenutzte Leer-Papierbahnenabschnitte erforderlich, um die jeweilige Papierbahn in den Wirkbereich der Antriebsorgane zu bringen. Andererseits kann die Anordnung der Antriebsorgane zu Wellenbildungen beitragen, die letztlich zu einem Papierstau, d.h. zu einer Störung des Druckerbetriebs führen. Auf der anderen Seite werden jedoch auch immer mehr besondere Eigenschaften einer derartigen Papiertransporteinrichtung gefordert, wie z.B. das Zurückfahren einer Papierbahn bei falscher Auswahl der Papierart.

Mit dem Gegenstand der CH-A-626 832, der einen Ticketdrucker betrifft, können abwechselnd Einzeltickets und auf einer Papierbahn befestigte Tickets bedruckt werden. Hierbei ist jedoch die jeweils andere Friktionsrolle eines Einlauf-Friktionsrollenpaares und eines Auslauf-Friktionsrollenpaares nicht abhebbar, so daß die Anpreßkraft der Friktionsrollen nicht in der Weise geändert werden kann, um das Ticket oder die Papierbahn straffzuziehen. Ein wellenfreies Bedrucken und das Herausführen sowie das Zurückfahren einer falsch gewählten Papierart ist nicht möglich. Auch ist nicht an die Vermeidung von Leer-Papierbahnabschnitten gedacht, was allerdings auf die Eigenart eines Ticket-Druckers zurückzuführen ist.

Bei einem Registrierkassen-Druckwerk mit einer Papierbon-Führung ist es bekannt (EP-A 0 071 713), gefederte Andrückrollen abschwenkbar zu gestalten, um das Einführen des Papierstreifens zwischen die Rollen zu erleichtern. Hier wird jedoch nicht angestrebt, mehrere Papiersorten wie z.B. Endlosbahnen und Einzelblätter zu verarbeiten, weil das Arbeitsgebiet der Registrierkassen mit den Anforderungen an Drucker für Einzelblätter bzw. Endlospapierbahnen nicht gleichgesetzt werden kann.

Der vorliegenden Erfindung liegt die Aufgabe zugrunde, das Einführen, wellenfreie Bedrucken und das Herausführen sowie das Zurückfahren einer Papierbahn unabhängig von der Auswahl einer endlichen oder einer endlosen Papierbahn zu ermöglichen. Gleichzeitig wird eine äußerst sparsame Papierverwendung beim Einzug in die Antriebsorgane verlangt, um Leer-Papierbahnabschnitte zu vermeiden.

Die gestellte Aufgabe wird erfindungsgemäß dadurch gelöst, daß jeweils eine Friktionsrolle am Druckerrahmen ortsfest und drehbar gelagert ist und die jeweils andere Friktionsrolle der beiden Friktionsrollenpaare abhebbar und mit fest bestimmter, gegenseitis abhängiger Anpreßkraft aus einer gemeinsamen Kraft einer Zugfeder jeweils an die ortsfeste Friktionsrolle wieder anstellbar ist, wobei die Anpreßkraft des Einlauf-Friktionsrollenpaares größer ist als die Anpreßkraft des Auslauf-Friktionsrollenpaares und die Antriebe des Einlauf-Friktionsrollenpaares und des Schubtraktors rückwärts drehbar sind. Diese Lösung weist die folgenden Vorteile auf: Das Einführen sowohl der endlichen als auch der endlosen Papierbahn erfolgt im Schubverfahren und das Zurückfahren der einzelnen Papierbahnen im Zugverfahren. Der Einsatz eines Traktors als Schubtraktor bedeutet daher eine räumliche Freiheit hinter dem Auslauf-Friktionsrollenpaar, so daß dort keine Papierverluste mehr entstehen und daß außerdem ein äußerst kurzer Abstand zwischen der Druckstelle und dem Auslauf-Friktionsrollenpaar eingehalten werden kann, was wiederum bedeutet, daß ein kurzzeitiges Zurückfahren der jeweiligen Papierbahn in Druckstellung erfolgen kann. Nach Verlassen des Auslauf-Friktionsrollenpaares ist überdies die Papierbahn leicht abreißbar, ohne daß ein erneutes Einführen des Papieres von Hand oder automatisch erfolgen müßte. Treten dennoch bei mehrlagigen Formularsätzen Wellenbildung oder gar ein Stau auf, ist es möglich, durch Öffnen der Friktionsrollenpaare auch bei einer solchen Papiertransporteinrichtung das Staupapier leicht zu entfernen. Von weiterem Vorteil ist die vorbestimmte abhängige Anpreßkraft der beiden Friktionsrollenpaare, so daß leicht der gewünschte Zug in der jeweiligen Papierbahn aufgebaut werden kann. Das Papier ist daher stets glatt vor dem Druckwiderlager. Die erfindungsgemäße Papiertransporteinrichtung eignet sich besonders vorteilhaft für balkenförmige Druckwiderlager mit einem mehr geradlinigen Verlauf der Papierbahn, sie ist jedoch auch bei zylindrischen Schreibwiderlagern vorteilhaft einsetzbar.

In Weiterbildung der Erfindung ist vorgesehen, daß die abhebbaren Friktionsrollen jeweils an einem um ein Schwenklager drehbaren Einlauf- bzw. Auslauf-Rollenhebel gelagert sind. Hierbei kann eine der Friktionsrollen ortsfest drehbar gelagert sein und die jeweils andere Friktionsrolle ist an dem jeweiligen Rollenhebel gelagert und mit diesem verschwenkbar.

Nach einer anderen Ausgestaltung der Erfindung ist vorgesehen, daß der Auslauf-Rollenhebel an einer zum Druckwiderlager parallelverlaufenden Achse drehfest gelagert ist und daß auf der Achse zumindest ein Profilabschnitt vorgesehen ist, auf dem ein Federhebel ebenfalls drehfest befestigt ist. Mittels des Federhebels ist es somit möglich, den Auslauf-Rollenhebel stets in seiner Betriebsstellung zu halten.

Nach weiteren Merkmalen der Erfindung ist vorgesehen, daß an einem am Druckerrahmen drehbar gelagerten Zwischenhebel eine Schenkelfeder mit ihrem einen Schenkel und der andere Schenkel an dem mit der Achse verbundenen Federhebel abgestützt ist und daß die Achse in dem Zwischenhebel drehbar angeordnet ist. Es entsteht somit ein Kniehebelgelenk zwischen dem Auslauf-Rollenhebel, dem Federhebel und dem Zwischenhebel.

In Weiterbildung der Erfindung ist vorgesehen, daß der Zwischenhebel eine Anlenkstelle für eine Zugfeder bildet und daß die andere Anlenkstelle für die Zugfeder sich am Einlauf-Rollenhebel befindet. Somit steht auch der Einlauf-Rollenhebel unter Federkraft und wird hierbei beständig mit der Einlauf-Friktionsrolle in Wirkstellung gehalten.

Nach weiteren Merkmalen der Erfindung ist vorteilhaft, daß die Anpreßkräfte zwischen den Friktionsrollenpaaren mittels der Hebellängen der Rollenachsen der Friktionsrollen zu den Schwenklagern am Druckerrahmen bzw. der Achse und mittels der Kraft der Zugfeder etwa im Verhältnis 1 : 1,4 eingestellt ist, wobei sich die größere Anpreßkraft auf das Einlauf-Friktionsrollenpaar bezieht. Dieser Differenzbetrag der Anpreßkräfte des Einlauf-Friktionsrollenpaares und des Auslauf-Friktionsrollenpaares wirkt sich vorteilhaft auf das Einführen und auf das Zurückziehen einer endlichen bzw. einer Endlospapierbahn aus.

Die gewünschten Friktionskräfte können weiterhin dadurch in ihren unterschiedlichen Größen übertragen werden, indem ein Friktionsrollenpaar aus einer oder mehreren mit Gummi beschichteten Rollen und jeweils einer Stahlrolle besteht.

Eine andere praktisch bewährte Aufteilung der Reibungskräfte wird dadurch erzielt, daß ein Friktionsrollenpaar aus einer mit Gummi beschichteten Rolle und aus mehreren glatten Kunststoffrollen besteht.

Es ist außerdem zweckmäßig, daß von den Friktionsrollepaaren sämtliche Rollen antreibbar sind.

Bei der Verwendung von Kunststoffrollen ist außerdem vorteilhaft, daß eine Kunststoffrolle axialgelenkig und axialverschiebbar auf einer Antriebsachse mit Polygon-Querschnitt gelagert ist. Diese Gestaltung verbindet sowohl eine jeweils passende Anlage an den Verlauf der Papierbahn mit der jeweils günstigsten Verteilung der Friktionskräfte auf die Papierbahnbreite.

Die Axialgelenkigkeit bzw. die Axialverschiebbarkeit werden nach weiteren Merkmalen der Erfindung dadurch erzielt, daß der Rollenkörper mit einem etwa in Längenmitte angeordneten Steg und mittels eines federnden Kunststoffringes axialgelenkig bzw. pendelnd auf der Antriebsachse gelagert ist.

Die Grundstellung der Papiertransporteinrichtung wird außerdem dadurch gewährleistet, daß der Auslauf-Rollenhebel auf einem Auflagebock aufgestützt ist.

In der Zeichnung ist ein Ausführungsbeispiel der Erfindung schematisch dargestellt und wird im nachfolgenden näher erläutert. Es zeigen:
- Fig. 1: eine Seitenansicht der Papiertransporteinrichtung, wobei lediglich die für Papiertransporteinrichtung wesentlichen Bestandteile des Druckers gezeigt sind,
- Fig. 2: einen Kräfteplan für die Friktionsrollenpaare,
- Fig. 3: eine Draufsicht auf eine Seite der Papiertransporteinrichtung bzw. des Druckers und
- Fig. 4: eine Achse mit einer Friktionsrolle aus Kunststoff im Querschnitt in gegenüber Fig. 1 vergrößertem Maßstab.

In der Papiertransporteinrichtung werden in Papierführungsrichtung (1) Einzelblätter (17) und eine Endlospapierbahn (16) vor das Druckwiderlager (2) geführt. Das Druckwiderlager (2) ist vorteilhafterweise als sogenannter schallgedämpfter Druckbalken ausgeführt. Vor dem Druckwiderlager (2) bzw. einem Druckkopf (2a) ist für ein Einzelblatt (17) ein Einlauf-Friktionsrollenpaar (13,14) und ebenfalls vor dem Druckwiderlager (2) ist ein Schubtraktor (15) angeordnet. Der Schubtraktor (15) liegt horizontal, so daß die Endlospapierbahn (16) mit einem Umlenkradius (22) in die Vertikale geschoben wird. Hinter dem Druckwiderlager (2) liegt ein für die Einzelblätter (17) und die Endlospapierbahn (16) gemeinsames Auslauf-Friktionsrollenpaar (11,12). Die Friktionsrollenpaare (11, 12 bzw. 13, 14) stehen bezüglich ihrer Anpreßkraft in einer festen Beziehung. Eine Voraussetzung hierfür ist, daß jeweils eine Friktionsrolle (11 und 14) am Druckerrahmen (2b) mittels eines Drehlagers (2c) ortsfest gelagert sind. Die jeweils anderen Friktionsrollen (12 bzw. 13) sind abhebbar und mit fest bestimmter, abhängiger Anpreßkraft jeweils an die ortsfeste Friktionsrolle (11 bzw. 14) wieder anstellbar. Hierzu dienen ein Einlauf-Rollenhebel (4) und ein Auslauf-Rollenhebel (3), von denen der Einlauf-Rollenhebel (4) um ein Schwenklager (2d) schwenkbar gelagert ist. Der Auslauf-Rollenhebel (3) ist über eine Achse (8) mit einem Zwischenhebel (3a) drehbar verbunden, und der Zwischenhebel (3a) ist ortsfest über das Schwenklager (2d) am Druckerrahmen (2b) drehbar gelagert. Der Auslauf-Rollenhebel (3) trägt die anstellbare Friktionsrolle (12) und der Einlauf-Rollenhebel (4) trägt die Friktionsrolle (13). Der Auslauf-Rollenhebel (3) ist mit der zum Druckwiderlager (2) parallelverlaufende Achse (8) über einen Profilabschnitt (8a) drehfest verbunden. Auf der Achse (8) ist der Profilabschnitt (8a) als D-Profil gestaltet. Die Achse (8) ist in einer Buchse (30) drehgelagert. Die Buchse (30) ist drehfest in dem Zwischenhebel (3a) eingesetzt. An dieser Buchse (30) stützt sich der Einlauf-Rollenhebel (4) beim Verschwenken der Achse (8) unter der Kraft einer Zugfeder (5) ab. Es ist außerdem der am Druckerrahmen (2b) drehbar gelagerte Zwischenhebel (3a) vorhanden, der um ein Schwenklager (2d) schwenkbar ist und eine Schenkelfeder (10) trägt, deren einer Schenkel (10a) am Zwischenhebel (3a) befestigt ist und deren anderer Schenkel (10b) an einem Federhebel (9) angreift. Der Federhebel (9) ist mit der Achse (8) drehfest verbunden. An dem Zwischenhebel (3a) ist außerdem eine Anlenkstelle (3b) für die Zugfeder (5) vorgesehen.

Die andere Anlenkstelle (4a) für die Zugfeder (5) befindet sich am Einlauf-Rollenhebel (4). Die Zugfeder (5) übt daher eine Kraft aus, die als Drehmoment um das Schwenklager (2d) des Einlauf-Rollenhebels (4) die Friktionsrolle (13) gegen die Friktionsrolle (14) zieht.

Wie in Fig. 2 näher dargestellt ist, werden die Anpreßkräfte (F1 und F2) zwischen den Friktionsrollenpaaren (11/12 bzw. 13/14) mittels der Abstände (a, b, c, d), der Kraft (F - Feder) der Zugfeder (5) etwa im Verhältnis 1 : 1,4 eingestellt, wobei sich die größere Anpreßkraft (F2) auf das Einlauf-Friktionsrollenpaar (13/14) bezieht. Für eine praktische Ausführungsform sind folgende Werte zugrundegelegt:
alpha = 46,5 Grad, beta = 6 Grad, a = 46,3 mm; b = 32,6 mm, c = 12 mm und d = 17,7 mm.

Die gewünschten Kräfte werden hierbei dadurch aufgebracht, daß das Friktionsrollenpaar (13/14 bzw. 11/12) aus einer mit Gummi beschichteten Rolle (11a bzw. 14a) und einer (gerändelten) Stahlrolle (12a bzw. 13a) besteht. Die Reibungsverhältnisse werden dadurch mitbestimmt, indem von den Friktionsrollenpaaren (11/12 bzw. 13/14) sämtliche Rollen angetrieben werden.

Aus Fig. 3 ist ersichtlich, daß der Auslauf-Rollenhebel (3), die Achse (8) und der Federhebel (9) eine starre Einheit bilden, jedoch bei Hochschwenken des Einlauf-Rollenhebels (3) in Richtung (23) ein Nocken (3c) gegen einen Vorsprung des Druckbalkenträgers (24) drückt und damit die Wirkung eines Kniegelenkes auslöst, indem der Zwischenhebel (3a) um sein Schwenklager (2d) am Druckerrahmen (2b) verschwenkt wird, wobei gleichzeitig die Achse (8) in Richtung (26) bewegt wird, d.h. den Einlauf-Rollenhebel (4) in Richtung (26) um das Schwenklager (2d) am Druckerrahmen (2b) schwenkt, so daß die Friktionsrolle (13) von der Friktionsrolle (14) wegbewegt wird. Beim Hochschwenken legt sich die Buchse (30) gegen eine Verlängerung (4b) des Einlauf-Rollenhebels (4) an. Der Auslauf-Rollenhebel (3) kann bis zum Anschlag (31) des Federhebels (9) hochgeschwenkt werden.

Anstelle der (gerändelten) Stahlrolle (12a) kann die in Fig. 4 dargestellte Kunststoffrolle (18) verwendet werden. Die Kunststoffrolle (18) ist um die Antriebsachse (12b) axialgelenkig und axialverschiebbar angeordnet, wobei die Antriebsachse (12b) mit einem Polygon-Querschnitt (12c) versehen ist. Der Rollenkörper (18b) weist radial betrachtet nur einen etwa in Längenmitte gelegenen Steg (18c) auf, dem ein federnder Kunststoffring (18d) zugeordnet ist, so daß der Rollenkörper (18) durch die Federarme (18e) und die Ringhohlräume (18f) pendeln kann.

Die Wirkungsweise der Papiertransporteinrichtung ist folgende:
Das Auslaufs-Friktionsrollenpaar (11/12) führt zwei Aufgaben aus. Es spannt das Einzelblatt (17) oder die Endlospapierbahn (16). Es leitet die jeweilige Papierart nach Verlassen des Einlauf-Friktionsrollenpaares (13/14) bzw. des Traktors (15) aus dem Drucker.

Um eine Wellenbildung der jeweiligen Papierart zu verhindern, legt das Auslauf-Friktionsrollenpaar (11/12) einen um 0,2 % größeren Weg zurück als der Traktor (15) bzw. das Einlauf-Friktionsrollenpar (13/14). Der akkumulierende Überweg wird durch Rutschen des Auslauf-Friktionsrollenpaares (11/12) auf der Papierart ausgeglichen. Aufgrund des relativ kleinen Überwegs von 0,2 % ist die Papiertransporteinrichtung befähigt, die jeweilige Papierart von ca. einer DIN-A-4-Seite (= 297 mm Länge) störungsfrei rückwärts zu transportieren.

Das Einlauf-Friktionsrollenpaar (13/14) ist wegbestimmend. Aus diesem Grund ist die Friktionskraft dieses Rollenpaares größer als die des Auslauf-Friktionsrollenpaares (11/12). Zu dieser Wirkung tragen bei, daß die Friktionsrolle (14) gummibeschichtet ist, daß die Friktionswalze (13) eine (gerändelte) Stahlrolle bildet, daß die Friktionsrolle (11a) gummibeschichtet ist und die Achse (12) zwei oder mehrere glatte Kunststoffrollen (18) trägt. Die gewählten Hebellängen (a,b,c,d), die Winkelwerte für alpha und beta stellen sicher, daß die Friktionskraft des Auslauf-Fritionsrollenpaares (11/12) immer kleiner ist als die des Einlauf-Friktionsrollenpaares (13/14).

Schubtraktorantriebe können bei mehrlagigen Formularsätzen problematisch werden. Ein Merkmal hierfür ist auch durch den Umlenkradius (22) bedingt. Hier entsteht eine Wegdifferenz zwischen erster und letzter Papierlage eines mehrlagigen Papierformulars. Jedoch übt des halb Friktion auf das Papier nur die gummibeschichtete Friktionsrolle (11a) aus. Demgegenüber kommt den Kunststoffrollen (18) nur Führungs-und Andruckfunktion zu. Die glatte Oberfläche der Kunststoffrollen (18) übt kaum Friktionskräfte auf das Papier aus. Die Achse (12) ist jedoch trotzdem angetrieben, um die Bremswirkung der Lagerreibung auszugleichen. Die erste Papierlage wird daher an der Kunststoffrolle (18) nicht gebremst, was oft zur Wellenbildung und letztendlich zu einem Papierstau führen kann.

Tritt in besonders schwierigen Fällen, wie z.B. einer besonderen Papieroberfläche u.dgl. dennoch ein Papierstau auf, können die Friktionsrollenpaare (11/12 und 13/14) mittels des Auslauf-Rollenhebels (3) geöffnet werden. Beim Hochschwenken des Auslauf-Rollenhebels (3) in Richtung (23) wird die Antriebsachse (12b) mit dem Zwischenhebel (3a) geschwenkt, wobei die Schenkelfeder (10) entgegen ihrer Kraft zusammengedrückt wird und der Federhebel (9) in Richtung (23a) verschwenkt wird. Die Antriebsachse (12a) wird mit ihrem D-Profil-Abschnitt (8a) gelenkig verdreht, wodurch der Einlauf-Rollenhebel (4) um sein Schwenklager (2d) verschwenkt wird, und zwar in dem Sinn, daß sich die Auslauf-Friktionsrolle (13) von der Friktionsrolle (14) abhebt. Beim Abheben der Friktionsrollen (12 bzw. 13) werden auch die Antriebskraft übertragende Zahnräder (27,28) innerhalb der Rahmenseitenwand (29) außer Eingriff gebracht, wobei sich solche Zahnräder (27,28) auch auf den Achsen der Friktionsrollen (13 bzw. 14) befinden. Beim Hochschwenken des Auslauf-Rollenhebels (3) wird außerdem der Nocken (3c) so gegen den Druckbalkenträger (24) geschwenkt, daß der offene Winkel (25) geschlossen wird. Hierbei ergibt sich eine Gelenkwirkung, wie erwähnt, zwischen dem Auslauf-Rollenhebel (3) und dem Zwischenhebel (3a) in dem Sinne, daß die Achse (8) als Gelenkachse wirkt. Demzufolge wird der Zwischenhebel (3a) um das Schwenklager (2d) im Druckerrahmen (2b) (unterhalb der Schenkelfeder 10) geschwenkt. Die Schwenkbewegung in Richtung (26) führt außerdem, wie ebenfalls erwähnt, zum Verschwenken des Einlauf-Rollenhebels (4), um dessen Schwenklager (2d) im Druckerrahmen (2b) (rechts über der Feder 5).

## Patentansprüche

1. Papiertransporteinrichtung für Einzelblätter und Endlospapierbahnen in Druckern, insbesondere in Matrixdruckern, mit einem Druckwiderlager (2) und diesem zugeordneten Friktionsrollenpaaren sowie einem Traktor (15) für die Endlosbahn, wobei
in Papierführungsrichtung (1) vor dem Druckwiderlager (2) für ein Einzelblatt (17) ein Einlauf-Friktionsrollenpaar (13,14) und für eine Endlospapierbahn (16) ein Schubtraktor (15) angeordnet sind und wobei hinter dem Druckwiderlager (2) ein Auslauf-Friktionsrollenpaar (11,12) vorgesehen ist dadurch gekennzeichnet, daß jeweils eine Friktionsrolle (11;14) am Druckerrahmen (2b) ortsfest und drehbar gelagert ist und die jeweils andere Friktionsrolle (12;13) der beiden Friktionsrollenpaare (11,12; 13,14) abhebbar und mit fest bestimmter, gegenseitig abhängiger Anpreßkraft (F1,F2) aus einer gemeinsamen Kraft einer Zugfeder (5) jeweils an die ortsfeste Friktionsrolle (11;14) wieder anstellbar ist, wobei die Anpreßkraft (F2) des Einlauf-Friktionsrollenpaares (13,14) größer ist als die Anpreßkraft (F1) oles Auslauf-Friktionsrollenpaares (11,12) und die Antriebe des Einlauf-Friktionsrollenpaares (13,14) und des Schubtraktors (15) rückwärts drehbar sind.

2. Papiertransporteinrichtung nach Anspruch 1,
dadurch gekennzeichnet,
daß die abhebbaren Friktionsrollen (12;13) jeweils an einem um ein Schwenklager drehbaren Einlauf- bzw. Auslauf-Rollenhebel (3;4) gelagert sind.

3. Papiertransporteinrichtung nach den Ansprüchen 1 und 2,
dadurch gekennzeichnet,
daß der Auslauf-Rollenhebel (3) an einer zum Druckwiderlager (2) parallelverlaufenden Achse (8) drehfest gelagert ist und daß auf der Achse (8) zumindest ein Profilabschnitt (8a) vorgesehen ist, auf dem ein Federhebel (9) ebenfalls drehfest befestigt ist.

4. Papiertransporteinrichtung nach den Ansprüchen 1 bis 3,
dadurch gekennzeichnet,
daß an einem am Druckerrahmen (2b) drehbar gelagerten Zwischenhebel (3a) eine Schenkelfeder (10) mit ihrem einen Schenkel (10a) und der andere Schenkel (10b) an dem mit der Achse (8) verbundenen Federhebel (9) abgestützt ist und daß die Achse (8) in dem Zwischenhebel (3a) drehbar angeordnet ist.

5. Papiertransporteinrichtung nach den Ansprüchen 1 bis 4,
dadurch gekennzeichnet,
daß der Zwischenhebel (3a) eine Anlenkstelle (3b) für eine Zugfeder (5) bildet und daß die andere Anlenkstelle (4a) für die Zugfeder (5) sich am Einlauf-Rollenhebel (4) befindet.

6. Papiertransporteinrichtung nach den Ansprüchen 1 bis 5,
dadurch gekennzeichnet,
daß die Anpreßkräfte (F1,F2) zwischen den Friktionsrollenpaaren (11,12 bzw. 13,14) mittels der Hebellängen der Rollenachsen der Friktionsrollen (12,13) zu den Schwenklagern (2d) am Druckerrahmen ((2b) bzw. der Achse (8) und mittels der Kraft der Zugfeder (5) etwa im Verhältnis 1 : 1,4 eingestellt ist, wobei sich die größere Anpreßkraft (F2) auf das Einlauf-Friktionsrollenpaar (13,14) bezieht.

7. Papiertransporteinrichtung nach den Ansprüchen 1 bis 6,
dadurch gekennzeichnet,
daß ein Friktionsrollenpaar (13,14) aus einer oder mehreren mit Gummi beschichteten Rollen (11a bzw. 14a) und jeweils einer Stahlrolle (13a) besteht.

8. Papiertransporteinrichtung nach den Ansprüchen 1 bis 6,
dadurch gekennzeichnet,
daß ein Friktionsrollenpaar (11,12) aus einer mit Gummi beschichteten Rolle (11a) und aus mehreren glatten Kunststoffrollen (18) besteht.

9. Papiertransporteinrichtung nach den Ansprüchen 1 bis 8,
dadurch gekennzeichnet,
daß von den Friktionsrollenpaaren (11,12 bzw. 13,14) sämtliche Rollen antreibbar sind.

10. Papiertransporteinrichtung nach den Ansprüchen 1 bis 9,
dadurch gekennzeichnet,
daß Kunststoffrolle (18) axialgelenkig und axialverschiebbar auf einer Antriebsachse (12b) Polygon-Querschnitt (12c) gelagert ist.

11. Papiertransporteinrichtung nach Anspruch 10,
dadurch gekennzeichnet,
daß der Rollenkörper (18b) mit einem etwa in Längenmitte angeordneten Steg (18c) und mittels eines federnden Kunststoffringes (18d) axialgelenkig bzw. pendelnd auf der Antriebsachse (12a) gelagert ist.

12. Papiertransporteinrichtung nach den Ansprüchen 1 bis 11,
dadurch gekennzeichnet,
daß der Auslauf-Rollenhebel (3) auf einem Auflagebock (7) aufgestützt ist.

## Claims

1. Paper feed device for individual sheets and endless paper webs in printers, in particular in matrix printers, with a printing support (2) and pairs of friction rollers associated with the latter as well as a pulling arrangement (15) for the endless web, a pair of inlet friction rollers (13, 14) for an individual sheet (17) and a sliding pulling arrangement (15) for an endless paper web (16) being located in front of the printing support (2), in the direction (1) in which the paper is guided and a pair of outlet friction rollers (11, 12) being provided behind the printing support (2), characterised in that respectively one friction roller (11; 14) is mounted in a stationary and rotary manner on the printer frame (2b) and the respective other friction roller (12; 13) of the two pairs of friction rollers (11, 12; 13, 14) can be raised and applied again respectively against the stationary friction roller (11; 14) by a predetermined, mutually dependent contact force (F1, F2) from a common force of a tension spring (5), the contact force (F2) of the pair of inlet friction rollers (13, 14) being greater than the contact force (F1) of the pair of outlet friction rollers (11, 12) and the drives of the pair of inlet friction rollers (13, 14) and of the sliding pulling arrangement (15) being able to rotate in the reverse direction.

2. Paper feed device according to Claim 1, characterised in that the friction rollers (12; 13) which can be raised, are respectively mounted on an inlet or outlet roller lever (3; 4) able to rotate about a swivel bearing.

3. Paper feed device according to Claims 1 and 2, characterised in that the outlet roller lever (3) is mounted in a non-rotary manner on a shaft (8) extending parallel to the printing support (2) and that provided on the shaft (8) is at least one profile section (8a), on which a spring lever (9) is likewise attached in a non-rotary manner.

4. Paper feed device according to Claims 1 to 3, characterised in that a spring clip (10) is supported by its one leg (10a) on an intermediate lever (3a) mounted to rotate on the printer frame (2b) and the other leg (10b) is supported on the spring lever (9) connected to the shaft (8) and that the shaft (8) is arranged to rotate in the intermediate lever (3a).

5. Paper feed device according to Claims 1 to 4, characterised in that the intermediate lever (3a) forms a pivotal point (3b) for a tension spring (5) and that the other pivotal point (4a) for the tension spring (5) is located on the inlet roller lever (4).

6. Paper feed device according to Claims 1 to 5, characterised in that the contact forces (F1, F2) between the pairs of friction rollers (11, 12 or 13, 14) are adjusted approximately in a ratio of 1:1.4 by means of the lever lengths of the roller shafts of the friction rollers (12, 13) at the swivel bearings (2d) on the printer frame (2b) or the shaft (8) and by means of the force of the tension spring (5), the greater contact force (F2) relating to the pair of inlet friction rollers (13, 14).

7. Paper feed device according to Claims 1 to 6, characterised in that a pair of friction rollers (13, 14) consists of one or more rollers (11a or 14a) coated with rubber and respectively one steel roller (13a).

8. Paper feed device according to Claims 1 to 6, characterised in that a pair of friction rollers (11, 12) consists of a roller (11a) coated with rubber and of several smooth plastic rollers (18).

9. Paper feed device according to Claims 1 to 8, characterised in that of the pairs of friction rollers (11, 12 or 13, 14), all the rollers can be driven.

10. Paper feed device according to Claims 1 to 9, characterised in that a plastic roller (18) is mounted in an axially articulated and axially displaceable manner on a drive shaft (12b) having a polygonal cross-section (12c).

11. Paper feed device according to Claim 10, characterised in that the roller body (18b) is mounted by a web (18c) arranged approximately halfway along its length and by means of a resilient plastic ring (18d) so that it is axially articulated or oscillates on the drive shaft (12a).

12. Paper feed device according to Claims 1 to 11, characterised in that the outlet roller lever (3) is supported on a support block (7).

## Revendications

1. Dispositif de transport de papier pour des feuilles individuelles et des bandes de papier sans fin dans des imprimantes, notamment dans des imprimantes à aiguilles, avec une butée d'impression (2) et des paires de rouleaux de friction associées à cette butée, ainsi qu'avec un tracteur (15) pour la bande sans fin, tandis que dans le sens (1) de déplacement du papier, une paire de rouleaux de friction d'entrée (13, 14) pour une feuille individuelle (17) et un tracteur en poussée (15) pour une bande de papier sans fin (16) sont disposés en amont de la butée d'impression (2) et qu'il est prévu en aval de la butée d'impression (2) une paire de rouleaux de friction de sortie (11, 12), dispositif de transport de papier caractérisé en ce qu'un rouleau de friction (11; 14) de chacune des deux paires de rouleaux de friction (11, 12; 13, 14) est monté à poste fixe et de façon à pouvoir tourner sur le châssis (2b) de l'imprimante, tandis que l'autre rouleau de friction (12, 13) des deux paires de rouleaux de friction (11, 12; 13, 14) est susceptible de se soulever et est susceptible d'être à nouveau appliqué contre le rouleau de friction à poste fixe (11; 14) avec un effort d'application (F₁, F₂) fixe déterminé dépendant réciproquement de l'effort commun d'un ressort de traction (5), et en ce que l'effort d'application (F2) de la paire de rouleaux de friction d'entrée (13, 14) est supérieur à l'effort d'application (F1) de la paire de rouleaux de friction de sortie (11, 12) et que les entraînements de la paire de rouleaux de friction d'entrée (13, 14) et du tracteur en poussée (15) sont susceptibles de tourner en arrière.

2. Dispositif de transport de papier selon la revendication 1, caractérisé en ce que les rouleaux de friction susceptibles d'être soulevés (12; 13) sont chacun montés sur un levier de rouleau d'entrée ou de sortie (3; 4) susceptibles de tourner autour d'un palier pivotant.

3. Dispositif de transport de papier selon les revendications 1 et 2, caractérisé en ce que le levier de rouleaux de sortie (3) est solidaire en rotation d'un axe (8) s'étendant parallèlement à la butée d'impression (2), et en ce que sur cet axe (8) il est prévu au moins un tronçon profilé (8a) dont est également solidaire en rotation un levier de ressort (9).

4. Dispositif de transport de papier selon les revendications 1 à 3, caractérisé en ce qu'un ressort à branches (10) prend appui par l'une (10a) de ses branches contre un levier intermédiaire (3a) monté de façon à pouvoir tourner sur le châssis (2b) de l'imprimante, tandis que son autre branche (10b) prend appui contre le levier de ressort (9) relié à l'axe (8), et en ce que l'axe (8) est disposé sur le levier intermédiaire (3a) de façon à pouvoir tourner.

5. Dispositif de transport de papier selon les revendications 1 à 4, caractérisé en ce que le levier intermédiaire (3a) comporte un point d'articulation (3b) pour un ressort de traction (5) et en ce que l'autre point d'articulation (4a) pour ce ressort de traction (5) se trouve sur le levier de rouleaux d'entrée (4).

6. Dispositif de transport de papier selon les revendications 1 à 5, caractérisé en ce que les efforts d'application (F1, F2) entre les paires de rouleaux de friction (11, 12 ou bien 13, 14) sont réglés au moyen des longueurs de leviers entre les axes des rouleaux de friction (12, 13) et les paliers de pivotement (2d) sur le châssis (2b) de l'imprimante ou bien l'axe (8), et au moyen de la force du ressort de traction (5) à peu près au rapport 1 : 1,4, et en ce que l'effort d'application le plus important (F2) s'exerce sur la paire de rouleaux de friction d'entrée (13, 14).

7. Dispositif de transport de papier selon les revendications 1 à 6, caractérisé en ce qu'une paire de rouleaux de friction (13, 14) est constituée par un ou plusieurs rouleaux revêtus de caoutchouc (11a ou bien 14a) et respectivement un rouleau en acier (13a).

8. Dispositif de transport de papier selon les revendications 1 à 6, caractérisé en ce qu'une paire de rouleaux de friction (11, 12) est constituée par un rouleau revêtu de caoutchouc (11a) et par plusieurs rouleaux lisses en matière plastique (18).

9. Dispositif de transport de papier selon les revendications 1 à 8, caractérisé en ce que l'ensemble des rouleaux des paires de rouleaux de friction (11, 12 ou bien 13, 14) sont susceptibles d'être entraînés.

10. Dispositif de transport de papier selon les revendications 1 à 9, caractérisé en ce qu'un rouleau en matière plastique (18) est monté en étant articulé axialement et déplaçable axialement sur un axe d'entraînement (12b) de section transversale polygonale (12c).

11. Dispositif de transport de papier selon la revendication 10, caractérisé en ce que le corps de rouleau (18b) est monté en étant articulé axialement, ou bien d'une façon à osciller sur l'axe d'entraînement (12b) par une traverse (18c) disposée à peu près au milieu de sa longueur et au moyen d'un anneau en matière plastique (18d) cédant élastiquement.

12. Dispositif de transport de papier selon les revendications 1 à 11, caractérisé en ce que le levier de rouleaux de sortie (3) prend appui sur un bloc de support (7).
